# EUROPÄISCHE PATENTSCHRIFT

(11) **EP 2 288 570 B1**
(45) Veröffentlichungstag und Bekanntmachung des Hinweises auf die Patenterteilung: **03.10.2012**
(21) Anmeldenummer: 09745462.3
(22) Anmeldetag: 15.05.2009
(51) Int. Cl.: B66F 7/08, B66F 7/28

(54) **ARRETIERVORRICHTUNG**
FIXING DEVICE
DISPOSITIF D'ARRÊT

(30) Priorität: 16.05.2008 DE 102008024051
(43) Veröffentlichungstag der Anmeldung: 02.03.2011
(73) Patentinhaber: MAHA Maschinenbau Haldenwang GmbH & Co. KG, 87490 Haldenwang (DE)
(72) Erfinder: DEURING, Thomas, 87496 Hopferbach (DE); GRÖTZINGER, Thomas, 87509 Immenstadt (DE); GROTZ, Jürgen, 87487 Wiggensbach (DE)
(74) Vertreter: MERH-IP Matias Erny Reichl Hoffmann
(86) Internationale Anmeldenummer: PCT/DE2009/000700
(87) Internationale Veröffentlichungsnummer: WO 2009/138078

(56) Entgegenhaltungen:
- DE-A1-102007 023 184
- DE-U1-202007 014 662
- US-A- 3 317 004
- US-A- 5 050 844

## Beschreibung

Die Erfindung betrifft eine Arretiervorrichtung zum lösbaren Arretieren von relativ zueinander beweglichen Bauteilen, insbesondere zur Verwendung an Hebevorrichtungen, mit der zwei zueinander linear bewegliche Teile lösbar verriegelt werden können, wobei zudem sichergestellt wird, dass ein ungewolltes Verhaken der Arretiervorrichtung ausgeschlossen ist und somit ein Blockieren bzw. ein Ausfall der Apparatur, an der die Arretiervorrichtung vorgesehen ist, verhindert wird.

Bei den aus der Praxis bekannten Vorrichtungen, von der die Erfindung ausgeht, wird im Allgemeinen ein Klinkenmechanismus relativ zu einer Zahnstange verschoben, wobei der Klinkenmechanismus mit der Zahnstange in Eingriff gebracht werden kann, wenn eine Rastposition erreicht wird. Durch eine gleichmäßige Teilung der Zähne auf der Zahnstange bietet sich eine Vielzahl äquidistanter Rastpositionen an, in denen der Klinkenmechanismus mit der Zahnstange arretierbar ist. Bei der Verwendung einer Scherenhebebühne, die zwei Scherenholme aufweist, die etwa mittig miteinander über ein Drehgelenk verbunden sind, ist jeweils ein Scherenholm mit seinem oberen Ende drehbar mit einer Fahrschiene verbunden und mit seinem unteren Ende längs verschiebbar auf einem Fundament gelagert, und der zweite Scherenholm mit seinem unteren Ende drehbar mit dem Fundament und mit seinem oberen Ende längs verschiebbar mit einer Fahrschiene verbunden. Die verschiebbar gelagerten Enden der Scherenholme sind dabei mit einem Klinkenelement verbunden, welches entlang einer Zahnstange verschiebbar ist.

Diese Hebebühnenartart weist jedoch eine Kinematik auf, bei der das linear geführte Ende der Scherenholme während einer Hub- oder Senkbewegung der Scherenhebebühne sich auf einer gekrümmten Bahn bewegt. Daraus ergibt sich, dass bei einer betragsmäßig gleichen lateralen Verschiebung des Klinkenmechanismus von einher Rastposition zur nächsten Rastposition betragsmäßig immer kleinere Hubbewegung von einer Arretierposition zur nächsten Arretierposition der Hebebühne auftritt. Aufgrund der Vielzahl von Einrastmöglichkeiten gestaltet es sich schwierig, die Hebebühne in vorbestimmten, äquidistanten Hubpositionen einrasten zu lassen.

US-A-3 317 004 beschreibt eine Sicherheitseinrichtung, mit der ein unbeabsichtigtes Absenken einer Fahrzeughebebühne vermieden werden soll.

US-A-5 050 844 beschreibt eine Hebevorrichtung für große Fahrzeuge mit einer ersten und einer zweiten Plattform. Eine Sperreinrichtung hält die beiden Plattformen im angehobenen Zustand.

Demgegenüber liegt der Erfindung die Aufgabe zugrunde, eine Vorrichtung des vorstehend beschriebenen Aufbaus so weiter auszubilden, dass auf besonders einfache Weise äquidistante, vorbestimmte Einrastpositionen der Hebebühne sichergestellt werden.

Diese Aufgabe wird durch eine Vorrichtung mit den Merkmalen des unabhängigen Anspruchs 1 gelöst.

Vorteilhafte Ausgestaltungen und bevorzugte Ausführungsbeispiele der Erfindung sind in den Unteransprüchen angegeben.

Zur Lösung dieser Aufgabe lehrt die Erfindung, eine Arretiervorrichtung zum lösbaren Arretieren von relativ zueinander beweglichen Bauteilen, insbesondere Hebevorrichtungen, die einen an einem ersten Bauteil montierbaren Verriegelungsmechanismus, mit zumindest einer Verriegelungseinheit, und ein an einem zweiten Bauteil montierbares Rastelement, wobei das Rastenelement eine Vielzahl von im Wesentlichen gleichartig ausgebildeten Rasten aufweisen kann, wobei das Verriegelungselement in einer Vielzahl vorbestimmter Rastpositionen mit zumindest einer Raste lösbar, form-und/ oder kraftschlüssig in Eingriff bringbar sein kann. Die Arretiervorrichtung kann ferner ein Kraftelement zum Erzeugen einer Relativbewegung zwischen dem Verriegelungselement und zumindest einer Raste aufweisen. Dabei können in zumindest einem Teilbereich des Rastelements zumindest eine erste Rastposition, eine zweite Rastposition und eine dritte Rastposition mit dem Verriegelungselement anfahrbar sein, wobei zumindest ein erster Abstand zwischen der ersten Rastposition und der zweiten Rastposition und ein zweiter Abstand zwischen der zweiten Rastposition und der dritten Rastposition, unterschiedliche Längen aufweisen können. Dadurch kann auf besonders einfache Weise die Anzahl möglicher Rastpositionen auf eine geringere Anzahl vorbestimmte Rastpositionen reduziert werden, wodurch der Zeitaufwand zum Auffinden der äquidistanten Rastpositionen erheblich reduziert wird. Dem Fachmann ist es geläufig, dass durch entsprechende Nummerierung der Rastpositionen zumindest ein erster Abstand zwischen der ersten Rastposition und der dritten Rastposition und ein zweiter Abstand zwischen der zweiten Rastposition und der ersten Rastposition unterschiedliche Längen aufweisen können.

Weiterhin kann das Rastelement einen ersten Teilbereich aufweisen, in dem der erste Abstand zwischen zwei benachbarten Rasten und der zweite Abstand zwischen zwei benachbarten Rasten gleich ist, und einen zweiten Teilbereich aufweisen, in dem der erste Abstand zwischen zwei benachbarten Rasten und der zweite Abstand zwischen zwei benachbarten Rasten verschieden ist, wobei die Längenwerte der Abstände zwischen jeweils zwei benachbarten Rasten in Längsrichtung des Rastenelements kontinuierlich, stetig, sprunghaft und/oder unstetig zu- oder abnehmen. Daraus ergibt sich der Vorteil, dass innerhalb einer bestimmten Ausgangshöhe eine Vielzahl unterschiedlicher Rastpositionen anfahrbar sind und außerhalb dieser Ausgangshöhe nur eine geringere Anzahl vorbestimmter Rastpositionen einnehmbar sind.

Weiterhin kann das erste Bauteil mit einem dritten Bauteil verbunden sein, und das zweite Bauteil mit einem vierten Bauteil verbunden sein wobei das erste Bauteil durch erste Bewegungen bei denen das Verriegelungselement von einer ersten Rastposition zu einer zweiten Rastposition und/ oder zu einer dritten Rastposition, die zu der ersten und/oder zweiten Rastposition benachbart ist, wobei sich zumindest zwei dieser Rastpositionen in dem zweiten Teilbereich befinden, relativ zum zweiten Bauteil verschiebbar ist, und zweite Bewegungen des dritten Bauteils relativ zum vierten Bauteil bewirkbar sind. Dabei können die den Rastpositionen entsprechenden Rasten derart voneinander beabstandet sein, dass die ersten Bewegungen unterschiedliche Längen und die zweiten Bewegungen stets gleiche Längen aufweisen, wobei die ersten Bewegungen und die zweiten Bewegungen im Wesentlichen senkrecht zueinander stehen. Dadurch wird auf besonders einfache Weise sichergestellt, dass das Verriegelungselement in seitlicher Richtung unterschiedlich lange Längsbewegungen durchführt, wobei in vertikaler Richtung stets Bewegungen gleicher Höhe durchgeführt werden. Dies bietet den Vorteil, dass die Hebebühne bzw. die Fahrschiene der Hebebühne Arretierpositionen einnehmen kann, die in vertikaler Richtung stets äquidistante Abstände zueinander aufweisen, obwohl die Abstände in lateraler Richtung zwischen den einzelnen Rastpositionen unterschiedlich sind.

Weiterhin kann eine Führungseinheit vorgesehen sein, die mit dem Rastelement derart in Verbindung steht, dass das Verriegelungselement ausschließlich in vorbestimmten Rastpositionen mit den Rasten des Rastelementes einrastbar ist. Hieraus ergeben sich Vorteile dahingehend, dass das Verriegelungselement nur in vorbestimmten Rastpositionen mit dem Rastelement einrasten kann und dadurch ein fehlerhaftes Verhaken zwischen Verriegelungsvorrichtung und Rastelement ausgeschlossen ist. Darüber hinaus bietet die Führungseinheit den Vorteil, dass auch bei der Verwendung eines Rastenelements, dessen benachbarte Rasten zueinander gleiche Abstände über die gesamte Länge des Rastenelements aufweisen, Rastpositionen vorbestimmbar sind, gekennzeichnet dadurch, dass die Abstände benachbarter Rastpositionen unterschiedliche Länge aufweisen. In ähnlicher Weise kann auch in dem Teilbereich des Rastenelements in dem benachbarte Rasten gleiche Abstände zueinander aufweisen, mit Hilfe der Führungseinheit sichergestellt werden, dass die Verriegelungseinheit in diesem Bereich nur Rastpositionen einnehmen kann die zueinander unterschiedliche Abstände aufweisen.

Weiterhin kann die Führungseinheit eine äußere Kontur und das Verriegelungselement ein Betätigungsmittel aufweisen, das in vorbestimmten Positionen mit der Kontur der Führungseinheit in Kontakt stehen kann, wodurch in dieser Position ein Kontakt zwischen dem Verriegelungselement und dem Rastenelement verhinderbar ist. Dies bietet den Vorteil, dass auch nachträglich durch Änderung der Kontur oder durch Verwendung eines austauschbaren Führungsmittels verschiedene Rastpositionen einstellbar sind.

Weiterhin kann das Kraftelement ein Hydraulikzylinder, ein Schrittmotor, ein elektromagnetischer Aktuator, ein Federelement und/ oder ein Pneumatikzylinder sein.

Weiterhin kann der Verriegelungsmechanismus ein formsteifes Gehäuse aufweisen, das mit dem Verriegelungselement über ein Drehgelenk in Verbindung stehen kann, wobei ein erster Endbereich des Kraftelementes mit dem Verriegelungselement in Verbindung stehen kann, und ein zweiter Endbereich des Kraftelementes mit einem Gehäuse in Verbindung stehen kann.

Weiterhin kann das Rastelement eine Zahnstange und die Rasten Zähne sein, wobei das Verriegelungselement zumindest einen Zahn aufweisen kann, der mit den Zähnen der Zahnstange in Eingriff bringbar ist. Weiterhin kann das Rastelement eine Lochschiene sein.

Weiterhin kann das Verriegelungselement zumindest einen ersten Zahn und/oder zumindest einen zweiten Zahn aufweisen, die jeweils mit einer ersten Rasteinheit und/oder einer zweiten Rasteinheit in Eingriff bringbar sind, wobei mit der Führungseinheit ein unerwünschte Eingreifen des ersten Zahnes mit der zweiten Rasteinheit verhinderbar ist. Durch Verwendung einer Raste mit zwei Rasteinheiten sowie eines Verriegelungselementes mit zwei Zähnen kann ein doppelter Eingriff und damit ein besonders sicheres Arretieren sichergestellt werden.

Weiterhin kann eine Steuereinheit vorgesehen sein, mit der ein Antriebsaggregat zum Erzeugen einer Relativbewegung, zwischen dem Verriegelungsmechanismus und dem Rastelement, derart ansteuerbar ist, dass durch eine Bewegung in eine erste Richtung eine erste vorbestimmte Position erreichbar ist und nach Erreichen dieser Position durch eine Bewegung in eine zweite Richtung, die der ersten Richtung im Wesentlichen entgegengesetzt ist, eine zweite vorbestimmte Position erreichbar ist. Dadurch kann auf besonders einfache Weise ein vollständiges und sicheres Arretieren des Verriegelungsmechanismus mit dem Rastelement sichergestellt werden.

Weiterhin kann vor und/oder während des Erreichens der zweiten vorbestimmten Position die Steuereinheit das Kraftelement derart ansteuern, dass das Verriegelungselement mit einer Raste des Rastelementes form- und/oder kraftschlüssig in Eingriff bringbar ist und dadurch die zweite vorbestimmte Position einer Arretierposition entspricht.

Weiterhin kann zumindest vor und/oder während des Erreichens der zweiten vorbestimmten Position ein Kraftelement das Verriegelungselement derart betätigen, dass das Verriegelungselement mit einer Raste des Rastelementes form- und/oder kraftschlüssig in Eingriff bringbar ist und dadurch die zweite vorbestimmte Position einer Arretierposition entspricht.

Weiterhin kann zum Aufheben des Eingriffs zwischen dem Verriegelungselement und einer Raste die Steuereinheit das Antriebsaggregat derart ansteuern, dass zunächst eine Bewegung in die erste Richtung erzeugbar ist und anschließend eine Bewegung in eine zweite Richtung erzeugbar ist, die der ersten Bewegungsrichtung im Wesentlichen entgegengesetzt ist. Dabei kann zwischen dem Ende der ersten Bewegung und dem Beginn der zweiten Bewegung, und/oder während der ersten oder zweiten Bewegung mit der Steuereinheit das Kraftelement derart ansteuerbar sein, dass der form - und/oder kraftschlüssige Eingriff des Verriegelungselements mit einer Raste des Rastenelements gelöst wird. Somit kann auf besonders einfache Weise ein vollständiges Entarretieren des Verriegelungsmechanismus und des Rastenelementes sichergestellt werden.

Zusammenfassend sollen im Folgenden nochmals die Vorteile der Erfindung aufgezählt werden. Durch Vorsehen eines Rastenelementes, dessen einzelne Rasten zumindest in einem Teilbereich des Rastenelementes unterschiedliche Teilung aufweisen, kann sichergestellt werden, dass die vorbestimmten Hubpositionen, in der eine Hebebühne arretierbar ist, zueinander einen äquidistanten, vertikalen Abstand aufweisen, obwohl in lateraler Richtung das Verriegelungselement unterschiedliche Weglängen von Rastposition zu Rastposition durchführt. Durch Vorsehen einer Führungseinheit kann auf besonders einfache Weise sichergestellt werden, dass kein ungewolltes Verhaken des Verriegelungselementes mit dem Rastelement auftreten kann. Dies ist insbesondere vorteilhaft bei der Verwendung eines Verriegelungselementes mit zwei Zähnen und einer Raste mit einer ersten Rasteinheit und einer zweiten Rasteinheit, bei der sich die Gefahr ergeben kann, dass ein zweiter Zahn mit einer ersten Rasteinheit unbeabsichtigt verhaken kann. Dieses Problem ergibt sich insbesondere bei einer ungenügenden Druckbeaufschlagung des Kraftelements, wodurch mit das Verriegelungselement nicht vollständig in das Gehäuse eingefahren wird und durch die unterschiedliche Teilung der zweite Zahn des Verriegelungselementes an einer zweiten Rasteinheit sich verklemmen kann und somit zu der Funktionsunfähigkeit der gesamten Hebebühne führen kann. Ferner kann sichergestellt werden, dass ein unvollständiges Entarretieren des Verriegelungsmechanismus, bei dem beide Zähne des Verriegelungselements mit der Raste in Kontakt bleiben verhindert wird, wodurch eine Blockierung der Hubanlage abgewendet wird.

Im Folgenden wird die Erfindung anhand von lediglich Ausführungsbeispiele darstellenden Zeichnungen ausführlicher erläutert. Es zeigen in schematischer Darstellung:
- Fig. 1: eine perspektivische Ansicht der Arretiervorrichtung,
- Fig. 2: einen Längsschnitt durch die Arretiervorrichtung,
- Fig. 3: eine Scherenhebebühne mit erfindungsgemäßer Arretiervorrichtung,
- Fig. 4A: eine Seitenansicht des Rastenelementes,
- Fig. 4B: eine Seitenansicht des zweiten Teilbereiches des Rastenelementes.

In der Fig. 1 ist eine Arretiervorrichtung 1 dargestellt, die ein formsteifes Gehäuse 6 aufweist, in dem ein Verriegelungselement 2 (nicht sichtbar) eingebracht ist. Das Verriegelungselement 2 kann mit einem Rastenelement 3 in Eingriff gebracht werden. Das Rastenelement 3 weist gleichartig ausgebildete Rasten 4 auf, die jeweils eine erste Rasteneinheit 41 und eine zweite Rasteneinheit 42 aufweisen. An einer Seitenfläche 110 des Rastenelementes 3 ist eine Führungseinheit 104 vorgesehen, die flächige Erhebungen 108 aufweist. Die Abstände zwischen den Erhebungen 108 entsprechen im Wesentlichen den Abständen zwischen den Rasten 4. Die Führungseinheit 104 ist so an dem Rastenelement 3 ausgerichtet, dass ihre Erhebungen 108 die jeweils zweite Rasteinheit 42 der Rasten 4 lateral abdeckt. Ferner ist in Fig. 1 das Betätigungsmittel 106 zu erkennen, das an dem Verriegelungselement 2 angeordnet ist und mit der Führungseinheit 104 in Verbindung steht. Bei einer lateralen Bewegung des Verriegelungsmechanismus 1 entlang des Rastenelementes in Richtung des Pfeils L gerät das Betätigungsmittel 106 mit der Kontur 105 der Führungseinheit 104 im Bereich der Erhebungen 108 in Kontakt. Durch diesen Kontakt blockiert das Betätigungsmittel 106 das Verriegelungselement 2 und lässt dadurch ein Ausfahren des Verriegelungselements 2 nicht zu.

In Fig. 2 ist eine seitliche Schnittansicht in Längsrichtung durch die Arretiervorrichtung dargestellt. Im Inneren des formsteifen Gehäuses 6 ist ein Kraftelement 5 vorgesehen, in Form eines Hydraulik- bzw. Pneumatikzylinders. Das Kraftelement ist in einem ersten Endbereich über ein Drehgelenk 9 mit dem Gehäuse 6 verbunden und in einem zweiten Endbereich über ein Drehgelenk 8 mit dem Verriegelungselement 2 verbunden. Das Verriegelungselement 2 ist in dem Gehäuse 6 drehbar gelagert. Durch Betätigung des Kraftelementes 5 kann das Verriegelungselement 2 um die Drehachse 7 rotieren und dadurch in das Gehäuse 6 bzw. aus dem Gehäuse 6 gefahren werden, um somit in eine Arretier- bzw. Entarretier-Stellung überführt zu werden.

Das Verriegelungselement weist zwei Zähne auf, einen ersten Zahn 21 und einen zweiten Zahn 22, die in einer Arretierposition mit jeweils einer ersten Rasteinheit 41 und einer zweiten Rasteinheit 42 einer Raste in Eingriff stehen.

Fig. 3 zeigt eine Seitenansicht einer Scherenhebebühne, an der die erfindungsgemäße Arretiervorrichtung beispielsweise Verwendung findet. Der Verriegelungsmechanismus 1 ist an einem ersten Bauteil 11, nämlich an einem seitlich verschiebbaren oberen Ende eines Scherenholmes, montiert. Das Rastenelement 3 ist an einem zweiten Bauteil 12 montiert. Das erste Bauteil 11, der Scherenholm, ist an seinem unteren Ende drehbar mit einem dritten Bauteil 13, einem Fundament oder einer Bodenplatte verbunden. Das zweite Bauteil 12, ist eine Halterung die mit dem Rastenelement 3 und mit einem vierten Bauteil 14, wie beispielsweise einer Fahrschiene fest verbunden ist.

Eine entsprechende Anordnung ist in Fig. 3 auch für den zweiten Scherenholm gezeigt, wobei ein seitlich verschiebbares unteres Ende mit dem Arretiermechanismus verbunden ist und ein oberes Ende drehbar mit der Fahrschiene in Verbindung steht. Die gezeigte Scherenhebebühne weist ab einer bestimmten Ausgangshöhe y1 gleichmäßige, vertikale Abstände y für Rastpositionen auf, die mit der Hebebühne angefahren werden können. Um diese äquidistanten Abstände zu realisieren, müssen die Rastschienen in horizontaler Richtung eine unterschiedliche Teilung der Zähne aufweisen. Diese Teilung nimmt mit zunehmender Hubhöhe der Fahrschiene in lateraler Richtung zu, gezeigt durch die Abstände xn, xn+1, xn+2, x..., wobei gilt xn < xn+1 < xn+2 < x....

Weiterhin ist in Fig. 3 eine Steuereinheit 107 zu sehen, die mit dem Hubaggregat 109 in Verbindung steht. Das Hubaggregat steht mit den beiden Scherenholmen der Scherenhebebühne derart in Verbindung, dass es bei einer Betätigung die Scherenholme gegeneinander spreizen bzw. zusammenfahren kann. Mit der Steuereinheit 107 kann zum einen das Hubaggregat 109 angesteuert werden, und zum anderen das Kraftelement 5 in dem Verriegelungsmechanismus 1.

Wenn die Hebebühne angehoben werden und in einer Arretierposition 1 arretiert werden soll, die einer Höhe entspricht, die sich aus dem Wert y 1 + 3 · y ergibt, steuert die Steuereinheit 107 das Hubaggregat 109 derart an, dass die Hubhöhe auf eine Höhe gefahren wird, die im Wesentlichen geringfügig höher ist als die Arretierposition 1, jedoch niedriger als eine Hubhöhe, die sich aus dem Wert y1 + 4 · y zusammensetzt. Wenn diese erste Hubhöhe erreicht wird, wird über die Steuereinheit das Kraftelement 5 angesteuert, so dass die Zähne 21, 22 des Verriegelungselementes in die Vertiefungen der Rasteinheiten 41, 42 eindringen, wobei das Verriegelungselement 2 aus dem Gehäuse 5 herausgedreht ist. Anschließend wird das Hubaggregat 109 derart angesteuert, dass die Fahrschiene eine Senkbewegung durchführt und die Arretierposition 1 einnimmt, wobei die Zähne 21 und 22 mit den Rasteinheiten 41 und 42 fest in Eingriff stehen.

Um die Hebebühne aus der Rastposition 1 zu entfernen und die Arretierung zu lösen, wird das Hubaggregat 109 so angesteuert, dass zunächst eine geringfügige Hubbewegung durchgeführt wird, wobei die Fahrschiene eine Hubhöhe einnimmt, die größer ist als der Höhenwert, der sich aus y1 + 3 x y ergibt, und kleiner ist als der Höhenwert, der sich aus y1 + 4 x y ergibt, jedoch zumindest so hoch ist, dass das Verrieglungselement 2 in ein Entarretierstellung überführbar ist. In dieser Höhe wird das Kraftelement 5 des Verriegelungsmechanismus so angesteuert, dass das Verriegelungselement 2 in das Gehäuse 6 eingedreht wird und dadurch die Entarretierstellung einnimmt.

Obwohl in der Fig. 3 an den seitlich verschiebbaren Enden beider Scherenholme eine erfindungsgemäße Arretiervorrichtung vorgesehen ist, ist auch eine Anordnung denkbar, bei der nur an einem Scherenholm eine Arretiervorrichtung vorgesehen ist, und am verschieblich gelagerte Ende des anderen Scherenholms lediglich eine Führung angebracht ist. Die Arretiervorrichtung kann wahlweise mit dem oberen verschieblich gelagerte Ende eines Scherenholmes und einer Fahrschiene in Verbindung stehen, oder zwischen dem unteren seitlich verschiebbaren Ende eines Scherenholms und einem Fundament in Verbindung stehen.

Die Fig. 4A zeigt eine Darstellung des Rastenelementes 3 in seitlicher Ansicht. Während der Ausgangshöhe y1 befindet sich der Verriegelungsmechanismus in einem ersten Teilbereich 102, in dem das Verriegelungselement mit Rasten 4 in Eingriff bringbar ist, die voneinander im Wesentlichen gleiche Abstände aufweisen. Wenn die Hebebühne über einen Ausgangswert y1 hinausgehoben wird, befindet sich der Verriegelungsmechanismus in einem zweiten Teilbereich 103, in dem die Teilung der Rastenelemente, das heißt die Abstände zwischen zwei benachbarten Rasten 4, in Längsrichtung des Rastenelementes 3 stetig zunehmen.

Zur besseren Darstellbarkeit zeigt Fig. 4B einen vergrößerten Ausschnitt des zweiten Teilbereiches 103 des Rastenelementes 3. Deutlich zu erkennen sind die in Längsrichtung zunehmenden Abstände zwischen zwei Rasten durch die Längenwerte xn+1, xn+2, xn+3.

Die Teilung xn(n) für n = 1....m ergibt sich aus folgender Formel: ${x}_{n} \left(n\right) = {L}_{0} - \left[\sqrt{{{l}_{Arm}}^{2} - {\left[{y}_{1}+\left(n⋅y\right)\right]}^{2}}\right] - \left[{L}_{0}-\left[\sqrt{{{l}_{Arm}}^{2} - \left[{y}_{1}+{\left[\left(n-1\right)⋅y\right]}^{2}\right]}\right]\right] .$

Dabei entspricht 1_{Arm} der Länge eines Scherenholmes, der Scherenhebebühne, y1 einer Ausgangshöhe und y dem fest vordefinierten Abstand zwischen den Rastpositionen. Lo bezeichnet die Position der ersten Rast, die sich wieder in Abhängigkeit von der Ausgangshöhe y1 aus nachfolgender Formel ergibt: ${L}_{0} = \sqrt{{{l}_{Arm}}^{2} - {{y}_{1}}^{2}} ⋅$

Alle in der vorliegenden Beschreibung angegebenen Wertebereiche umfassen auch die Randwerte. Die im Vorangehenden genannten Merkmale und beispielhaft beschriebenen Ausführungsformen der vorliegenden Erfindung können teilweise oder als Ganzes beliebig miteinander kombiniert werden, um weitere Ausführungsformen zu bilden, die an entsprechende Anwendungen der Erfindung angepasst sind. Sofern sich solche Ausführungsformen für einen Fachmann aus den vorgenannten Ausführungsbeispielen ergeben, sollen diese als mit den vorgenannten Ausführungsbeispielen implizit offenbart gelten.

## Patentansprüche

1. Arretiervorrichtung, zum lösbaren Arretieren von relativ zueinander beweglichen Bauteilen (11, 12), insbesondere Hebevorrichtungen, mit
- einem an einem ersten Bauteil (11) montierbaren Verriegelungsmechanismus (1), mit zumindest einer Verriegelungselement (2),
- einem an einem zweiten Bauteil (12) montierbaren Rastenelement (3), wobei das Rastelement (3) eine Vielzahl von im Wesentlichen gleichartig ausgebildeten Rasten (4) aufweist, wobei
das Verriegelungselement (2) in einer Vielzahl von vorbestimmten Rastpositionen mit zumindest einer Raste (4) lösbar, form - und/oder kraftschlüssig in Eingriff bringbar ist, und
- einem Kraftelement (5) zum Erzeugen einer Relativbewegung zwischen dem Verriegelungselement (2) und zumindest einer Raste (4), und zumindest in einem Teilbereich des Rastenelements (3) zumindest eine erste Rastposition, eine zweite Rastposition und eine dritte Rastposition mit dem Verriegelungselement (2) anfahrbar sind, wobei zumindest ein erster Abstand zwischen der ersten Rastposition und der zweiten Rastposition und ein zweiter Abstand zwischen der zweiten Rastposition und der dritten Rastposition, unterschiedliche Längen aufweisen, dadurch gekennzeichet, dass das Rastenelement (3) eine Zahnstange und die Rasten (4) Zähne sind, wobei das Verriegelungselement (2) zumindest einen Zahn (10) aufweist der mit den Zähnen der Zahnstange in Eingriff bringbar ist, und/ oder
das Rastenelement (3) eine Lochschiene ist.

2. Arretiervorrichtung nach Anspruch 1, wobei
das Rastenelement (3) einen ersten Teilbereich (102) aufweist, in dem der erste Abstand zwischen zwei benachbarten Rasten (4) und der zweite Abstand zwischen zwei benachbarten Rasten (4) gleich ist, und einen zweiten Teilbereich (103) aufweist, in dem der erste Abstand zwischen benachbarten Rasten (4) und der zweite Abstand zwischen benachbarten Rasten (4) verschieden ist, wobei die Längenwerte der Abstände zwischen jeweils zwei benachbarten Rasten in Längsrichtung des Rastenelements zu - oder abnehmen.

3. Arretiervorrichtung nach Anspruch 1 oder 2, wobei
- das erste Bauteil (11) mit einem dritten Bauteil (13) verbunden ist, und
- das zweite Bauteil (12) mit einem vierten Bauteil (14) verbunden ist,
**dadurch gekennzeichnet, dass** das erste Bauteil (11)
- durch erste Bewegungen, bei denen das Verriegelungselement (2) von einer ersten Rastposition zu einer zweiten Rastposition und/oder zu einer dritten Rastposition, die zu der ersten und/oder zweiten Rastposition benachbart ist, wobei sich zumindest zwei dieser Rastenpositionen in dem zweiten Teilbereich (103) befinden, relativ zum zweiten Bauteil (12) verschiebbar ist, und
- zweite Bewegungen des dritten Bauteils (13) relativ zum vierten Bauteil (14) bewirkbar sind, wobei die den Rastpositionen entsprechenden Rasten (4) derart voneinander beabstandet sind, dass die ersten Bewegungen unterschiedliche Längen und die zweiten Bewegungen stets gleiche Längen aufweisen und
- die ersten Bewegungen und die zweiten Bewegungen im Wesentlichen senkrecht zueinander stehen.

4. Arretiervorrichtung nach einem der Ansprüche 1 bis 3, wobei eine Führungseinheit (104) vorgesehen ist, die mit dem Rastenelement (3) derart in Verbindung steht, dass das Verriegelungselement (2) ausschließlich in vorbestimmten Rastpositionen mit den Rasten (4) des Rastenelements (3) einrastbar ist.

5. Arretiervorrichtung nach zumindest einem der vorgehenden Ansprüche, wobei die Führungseinheit (104) eine äußere Kontur (105) und das Verriegelungselement (2) ein Betätigungsmittel (106) aufweist, das in vorbestimmten Positionen mit der Kontur (105) der Führungseinheit (104) in Kontakt bringbar ist, wodurch in diesen Positionen ein Kontakt zwischen dem Verriegelungselement (2) und dem Rastenelement (3) verhinderbar ist.

6. Arretiervorrichtung nach zumindest einem der vorgehenden Ansprüche, wobei
- der Verriegelungsmechanismus (1) ein formsteifes Gehäuse (6) aufweist, das mit dem Verriegelungselement (2) über ein Drehgelenk (7) in Verbindung steht, und
- ein erster Endbereich des Kraftelements (5) mit dem Verriegelungselement (2) in Verbindung steht und ein zweiter Endbereich des Kraftelements (5) mit dem Gehäuse (5) in Verbindung steht.

7. Arretiervorrichtung nach zumindest einem der vorgehenden Ansprüche, wobei
das Verriegelungselement (2) zumindest einen ersten Zahn (21) und einen zweiten Zahn (22) aufweist, die jeweils mit einer ersten Rasteinheit (41) und einer zweiten Rasteinheit (42) in Eingriff bringbar ist, wobei
mit der Führungseinheit (104) ein unerwünschtes Eingreifen des ersten Zahnes (21) mit der zweiten Rasteinheit (42) verhinderbar ist.

8. Arretiervorrichtung nach einem der vorstehenden Ansprüche, mit einer Steuereinheit (107), mit der ein Antriebsaggregat (109) zum Erzeugen einer Relativbewegung, zwischen dem Verrieglungsmechanismus (1) und dem Rastenelement (3), derart ansteuerbar ist, dass durch eine Bewegung in eine erste Richtung, eine erste vorbestimmte Position erreichbar ist und nach Erreichen dieser Position durch eine Bewegung, in eine zweite Richtung, die der ersten Richtung im Wesentlichen entgegengesetzt ist, eine zweite vorbestimmte Position erreichbar ist.

9. Arretiervorrichtung nach Anspruch 8, wobei während des Erreichens der zweiten vorbestimmten Position, mit der Steuereinheit (107) das Kraftelement (5) derart ansteuerbar ist, dass das Verriegelungselement (2) mit einer Raste (4) des Rastenelements (3) form- und/oder kraftschlüssig in Eingriff bringbar ist, und dadurch die zweite vorbestimmte Position einer Arretierposition entspricht.

10. Arretiervorrichtung nach Anspruch 8 oder 9, wobei zum Aufheben des Eingriff zwischen dem Verriegelungselement (2) und einer Raste (4) die Steuereinheit (107) das Antriebsaggregat (109) derart ansteuert, dass zunächst eine Bewegung in die erste Richtung erzeugbar ist und anschließend eine Bewegung in eine zweite Richtung erzeugbar ist, die der erste Bewegungsrichtung im Wesentlichen entgegengesetzt ist, wobei zwischen dem Ende der ersten Bewegung und dem Beginn der zweiten Bewegung mit der Steuereinheit (107) das Kraftelement (5) derart ansteuerbar ist, dass der form- und/oder kraftschlüssige Eingriff des Verriegelungselements (2) mit einer Raste (4) des Rasrenelernents (3) lösbar ist.

11. Hebebühne mit einer Arretiervorrichtung nach einem der vorstehenden Ansprüche.

12. Hebevorrichtung, mit einer Arretiervorrichtung nach Anspruch 3, **dadurch gekennzeichnet dass**
- das erste Bauteil (11) ein Scherenholm,
- das zweite Bauteil (12) ein Halterung für das Rastenelement (3),
- das dritte Bauteil (13) ein Werkstattboden oder eine Fundamentplatte, und
- das vierte Bauteil (14) eine Fahrschiene ist.

## Claims

1. A fixing device for releasably locking components (11, 12), in particular lifting devices, movable relative to each other, comprising:
- a locking device (1) mountable to a first component (11) and including at least one locking member (2),
- a catch member (3) mountable to a second component (12), the catch member (3) having a plurality of substantially similarly formed catches (4), wherein
the locking member (2) is engageable with at least one catch (4) in a plurality of predetermined catching positions in one of a releasable, form-locking manner or a releasable, force-locking manner;
- a force member (5) to produce a relative movement between the locking member (2) and the one catch (4), and in at least a partial region of the catch member (3), at least a first catching position, a second catching position and a third catching position are traversable by the locking element (2), at least a first distance between the first catching position and the second catching position and a second distance between the second catching position and the third catching position having different lengths, **characterized in that** the catch member (3) is a toothed rack and the catches (4) are teeth, wherein the locking member (2) has at least one tooth (10) to engage the teeth of the toothed rack, and/or
the catch member (3) is a perforated rail.

2. The fixing device according to claim 1, wherein
the catch member (3) includes a first partial region (102) in which the first distance between two adjacent catches (4) and the second distance between two adjacent catches (4) is the same, and includes a second partial region (103) in which the first distance between two adjacent catches (4) and the second distance between adjacent catches (4) is different, wherein the length values of the distances between two adjacent catches along a length of the catch member increase or decrease.

3. The fixing device according to claim 1 or 2, wherein
- the first component (11) is connected to a third component (13), and
- the second component (12) is connected to a fourth component (14),
**characterized in that** the first component (11)
- is displaceable relative to the second component (12) by first movements to move the locking member (2) from the first catching position to at least one of the second or the third catching position, the third catching position being adjacent to at least one of the first or second catching position, at least two of these catching positions being in the second partial region (103), and
- second movements of the third component (13) relative to the fourth component (14) can be effected, the catches (4) corresponding to the catching positions being spaced from each other such that the first movements have different lengths and the second movements always have the same lengths, and
- the first movements and the second movements are substantially perpendicular to each other.

4. The fixing device according to any one of claims 1 to 3, wherein
a guide unit (104) is provided which is in contact with the catch member (3) such that the locking member (2) is exclusively catchable in the catches (4) of the catch member (3) at predetermined catching positions.

5. The fixing device according to at least one of the preceding claims, wherein the guide unit (104) includes an outer contour (105) and the locking member (2) includes an actuation means (106) that can engage the contour (105) of the guide unit (104) at predetermined positions to prevent contact between the locking member (2) and the catch member (3) at said positions.

6. The fixing device according to at least one of the preceding claims, wherein
- the locking member (1) includes a dimensionally rigid housing (6) connected to the locking member (2) via a pivot joint (7), and
- a first end region of the force member (5) is in contact with the locking element (2) and a second end region of the force member (5) is in contact with the housing (5).

7. The fixing device according to at least one of the preceding claims, wherein the locking member (2) includes at least a first tooth (21) or a second tooth (22), both of which are structured to engage a first catch unit (41) and a second catch unit (42), the guide unit (104) being configured to prevent undesired engagement of the first tooth (21) with the second catch unit (42).

8. The fixing device according to any one of the preceding claims,
comprising a control unit (107) to cause a drive assembly (109) to produce a relative movement between the locking mechanism (1) and the catch member (3), such that a first movement in a first direction causes a first predetermined position to be reachable and, after reaching said position, a second movement in a second direction substantially opposite to the first direction causes a second predetermined position to be reachable.

9. The fixing device according to claim 8, wherein, when reaching the second predetermined position, the control unit (107) drives the force member (5) to engage the locking member (2) with one of the catches (4) of the catch member (3) in at least one of a form-locking manner or a force-locking manner, the second predetermined position corresponding to a locking position.

10. The fixing device according to claim 8 or 9, wherein the control unit (107) is to drive the drive assembly (109) to release the engagement between the locking member (2) and the catch (4) to produce at first a movement in the first direction and, subsequently, produce a movement in the second direction substantially opposite to the first direction of movement, wherein between the end of the first movement and the start of the second movement the control unit (107) is to drive the force member (5) to release the at least one of the form-locking engagement or the force-locking engagement of the locking member (2) with the catch (4) of the catch member (3).

11. A lifting platform including a fixing device according to any one of the preceding claims.

12. A lifting device including a fixing device according to claim 3, **characterized in that**
- the first component (11) is a scissors bar,
- the second component (12) is a bracket for the catch member (3),
- the third component (13) is a workshop floor or a base plate, and
- the fourth component (14) is a rail.

## Revendications

1. Dispositif d'arrêt destiné à l'arrêt amovible de composants (11, 12) mobiles l'un par rapport à l'autre, en particulier de dispositifs élévateurs, comportant
- un mécanisme de verrouillage (1) susceptible d'être monté sur un premier composant (1) et pourvu d'au moins un élément de verrouillage (2),
- un élément (3) à crans susceptible d'être monté sur un second composant (12), l'élément (3) à crans comprenant une multitude de crans (4) réalisés sensiblement identiques,
l'élément de verrouillage (2) étant susceptible de venir en engagement avec au moins un cran (4) de façon amovible par coopération de formes et/ou forces dans une multitude de positions d'enclenchement prédéterminées, et
- un élément (5) d'application de force pour générer un mouvement relatif entre l'élément de verrouillage (2) et au moins un cran (4), et
- dans une zone partielle au moins de l'élément (3) à crans, au moins une première position d'enclenchement, une seconde position d'enclenchement et une troisième position d'enclenchement peuvent être atteintes par l'élément d'enclenchement (2), et au moins une première distance entre la première position d'enclenchement et la seconde position d'enclenchement et une seconde distance entre la seconde position d'enclenchement et la troisième position d'enclenchement présentent différentes longueurs,
**caractérisé en ce que**
l'élément (3) à crans est une crémaillère et les crans (4) sont des dents, l'élément de verrouillage (2) comprenant au moins une dent (10) qui est susceptible de venir en engagement avec les dents de la crémaillère, et/ou l'élément (3) à crans est un rail perforé.

2. Dispositif d'arrêt selon la revendication 1, dans lequel l'élément (3) à crans comprend une première zone partielle (102) dans laquelle la première distance entre deux crans (4) voisins et la seconde distance entre deux crans (4) voisins sont égales, ainsi qu'une seconde zone partielle (103) dans laquelle la première distance entre des crans (4) voisins et la seconde distance entre des crans (4) voisins sont distinctes, les valeurs en longueur des distances entre deux crans voisins respectifs augmentant ou diminuant en direction longitudinale de l'élément à crans.

3. Dispositif d'arrêt selon la revendication 1 ou 2, dans lequel
- le premier composant (11) est relié à un troisième composant (13), et
- le second composant (12) est relié à un quatrième composant (14), **caractérisé en ce que** le premier composant (11)
- est mobile par rapport au second composant (12) par de premiers mouvements par lesquels l'élément de verrouillage (2) est mobile depuis une première position d'enclenchement jusque dans une seconde position d'enclenchement et/ou jusque dans une troisième position d'enclenchement qui est voisine de la première et/ou de la seconde position d'enclenchement, deux au moins de ces positions d'enclenchement étant situées dans la seconde zone partielle (103), et
- de seconds mouvements du troisième composant (13) pouvant être provoqués par rapport au quatrième composant (14), les crans (4) correspondants aux positions d'enclenchement étant distants les uns des autres de telle sorte que les premiers mouvements présentent différentes longueurs et les seconds mouvements présentent constamment les mêmes longueurs, et
- les premiers mouvements et les seconds mouvements sont sensiblement perpendiculaires les uns aux autres.

4. Dispositif d'arrêt selon l'une des revendications 1 à 3, dans lequel il est prévu une unité de guidage (104) qui est en liaison avec l'élément (3) à crans de telle sorte que l'élément de verrouillage (2) est susceptible de venir s'enclencher avec les crans (4) de l'élément (3) à crans exclusivement dans des positions d'enclenchement prédéterminées.

5. Dispositif d'arrêt selon l'une au moins des revendications précédentes, dans lequel l'unité de guidage (104) présente un contour extérieur (105) et l'élément de verrouillage (2) comprend un moyen d'actionnement (106) qui est susceptible de venir en contact avec le contour (105) de l'unité de guidage (104) dans des positions prédéterminées, ce qui permet d'empêcher un contact entre l'élément de verrouillage (2) et l'élément (3) à crans, dans lesdites positions.

6. Dispositif d'arrêt selon l'une au moins des revendications précédentes, dans lequel
- le mécanisme de verrouillage (1) comprend un boîtier (6) de forme rigide qui est en liaison avec l'élément de verrouillage (2) par une articulation tournante (7), et
- une première zone d'extrémité de l'élément d'application de force (5) est en liaison avec l'élément de verrouillage (2), et une seconde zone d'extrémité de l'élément d'application de force (5) est en liaison avec le boîtier (5).

7. Dispositif d'arrêt selon l'une au moins des revendications précédentes, dans lequel
l'élément de verrouillage (2) comprend au moins une première dent (21) et une seconde dent (22) qui sont susceptibles de venir en engagement respectivement avec une première unité d'enclenchement (41) et avec une seconde unité d'enclenchement (42), et
l'unité de guidage (104) permet d'empêcher un engagement inopportun de la première dent (21) avec la seconde unité d'enclenchement (42).

8. Dispositif d'arrêt selon l'une au moins des revendications précédentes, comportant une unité de commande (107) au moyen de laquelle un ensemble d'entraînement (109) destiné à générer un mouvement relatif entre le mécanisme de verrouillage (1) et l'élément (3) à crans est susceptible d'être piloté de telle sorte qu'une première position prédéterminée peut être atteinte par un mouvement dans une première direction, et une fois que cette position est atteinte, une seconde position prédéterminée peut être atteinte par un mouvement dans une seconde direction sensiblement opposée à la première direction.

9. Dispositif d'arrêt selon la revendication 8, dans lequel pendant l'opération d'atteindre la seconde position prédéterminée, l'unité de commande (107) est susceptible de piloter l'élément d'application de force (5) de telle sorte que l'élément de verrouillage (2) peut venir en engagement avec un cran (4) de l'élément (3) à crans par coopération de formes et/ou de forces, et ainsi la seconde position prédéterminée correspond à une position d'arrêt.

10. Dispositif d'arrêt selon la revendication 8 ou 9, dans lequel, afin de supprimer l'engagement entre l'élément de verrouillage (2) et un cran (4), l'unité de commande (107) pilote l'ensemble d'entraînement (109) de telle sorte qu'un mouvement peut être généré tout d'abord dans la première direction et ensuite un mouvement peut être généré dans une seconde direction qui est sensiblement opposée à la première direction de mouvement, et entre la fin du premier mouvement et le début du second mouvement, l'unité de commande (107) peut piloter l'élément d'application de force (5) de telle sorte que l'engagement par coopération de formes et/ou de forces de l'élément de verrouillage (2) avec un cran (4) de l'élément (3) à crans est amovible.

11. Plateforme élévatrice comportant un dispositif d'arrêt selon l'une des revendications précédentes.

12. Dispositif élévateur comportant un dispositif d'arrêt selon la revendication 3, **caractérisé en ce que**
- le premier composant (11) est un bras de ciseaux ou de parallélogramme articulé,
- le second composant (12) est un support pour l'élément (3) à crans,
- le troisième composant (13) est un plancher d'atelier ou une dalle de fondation, et
- le quatrième composant (14) est un rail de roulement.
